# EUROPÄISCHE PATENTSCHRIFT

(11) **EP 1 181 452 B1**
(45) Veröffentlichungstag und Bekanntmachung des Hinweises auf die Patenterteilung: **21.04.2004**
(21) Anmeldenummer: 00943626.2
(22) Anmeldetag: 23.05.2000
(51) Int. Cl.: F04B 39/12, F04B 27/10

(54) **KOMPRESSOR**
COMPRESSOR
COMPRESSEUR

(30) Priorität: 26.05.1999 DE 29923375 U
(43) Veröffentlichungstag der Anmeldung: 27.02.2002
(73) Patentinhaber: Luk Fahrzeug-Hydraulik GmbH & Co. KG, 61352 Bad Homburg (DE)
(72) Erfinder: HINRICHS, Jan, D-61381 Friedrichsdorf (DE); OBRIST, Frank, A-6850 Dornbirn (AT); KUHN, Peter, D-69469 Weinheim (DE); SEIPEL, Volker, D-64625 Bensheim (DE)
(74) Vertreter: Naumann, Ulrich, Dr.-Ing.
(86) Internationale Anmeldenummer: PCT/DE2000/001652
(87) Internationale Veröffentlichungsnummer: WO 2000/073657

(56) Entgegenhaltungen:
- DE-A- 19 807 947
- DE-A- 19 808 251
- US-A- 3 577 891
- US-A- 4 073 603
- US-A- 4 095 921

## Beschreibung

Die Erfindung betrifft einen Kompressor, insbesondere für die Klimaanlage eines Kraftfahrzeugs, mit einem Gehäuse und einer in dem Gehäuse angeordneten Verdichtereinheit zum Ansaugen und Verdichten eines Kältemittels, wobei das, Kältemittel von einem in einem Gehäusedeckel ausgebildeten Ansaugbereich durch die Verdichtereinheit hindurch in einen ebenfalls in dem Gehäusedeckel ausgebildeten Auslaßbereich strömt und wobei der Gehäusedeckel über Verbindungsmittel abdichtend mit dem Gehäuse verbunden ist.

Kompressoren der hier in Rede stehenden Art werden meist als Klimakompressoren bezeichnet und sind aus der Praxis in den unterschiedlichsten Ausführungsformen bekannt. Solche Kompressoren umfassen ein Gehäuse, welches eine von außerhalb angetriebene Verdichter- bzw. Pumpeneinheit einschließt. Die beispielsweise als Axialkolbenpumpe ausgebildete Pumpeneinheit umfaßt wiederum mindestens einen Kolben, der in einem Zylinderblock hin und her bewegbar ist. Üblicherweise ist ein solcher Kompressor mit mehreren Kolben ausgestattet, die bei Drehung einer Taumelscheibe über eine Aufnahmescheibe in Richtung ihrer Längsachse hin und her bewegt werden, wobei die Aufnahmescheibe drehfest im Gehäuse gelagert ist.

Klimakompressoren unterschiedlichster Bauart arbeiten mit einem Kältemittel. Neben herkömmlichen Kältemitteln, deren Einsatz im Lichte eines zunehmenden Umweltbewußtseins immer kritischer erscheint, kann man als Kältemittel ein Inertgas, so bspw. CO₂, verwenden, welches unter Umweltaspekten unbedenklich ist. Die Verwendung eines solchen Kältemittels führt jedoch zu höheren Drücken innerhalb des Verdichters, wodurch ganz besondere konstruktive Maßnahmen, bspw. im Hinblick auf die Materialauswahl und Dimensionierung, erforderlich sind.

Üblicher Weise ist der Gehäusedeckel mit dem die Verdichtereinheit umfassenden Gehäuse lösbar verbunden, wobei dazwischen eine Ventilplatte angeordnet ist. Insbesondere bei mit hohen Drücken arbeitenden CO₂-Kompressoren sind die Verbindungsmittel einer ganz erheblichen Belastung aufgrund der im Inneren des Gehäuses herrschenden Drücke ausgesetzt. So können die dort auftretenden enormen Drücke in der Verdichtereinheit bzw. im Triebraum - Drücke im Bereich zwischen 40 bar und 60 bar - zu Deformationen der Verbindungsmittel führen, so daß an der Nahtstelle zwischen Gehäuse und Gehäusedeckel Leckagen die Folge sind. Insoweit ist es bei herkömmlichen Kompressoren erforderlich, zusätzliche äußere Dichtmaßnahmen vorzusehen, um nämlich zumindest geringfügige Deformationen der Verbindungsmittel zur Vermeidung von Leckagen kompensieren zu können. Dies erfordert einen weiterreichenden konstruktiven Aufwand und ist vom Ergebnis her unzureichend.

Ein gattungsbildender Kompressor ist aus der US-A-4 095 921 bekannt. Dieser Kompressor umfasst ein Gehäuse und eine in dem Gehäuse angeordnete Verdichtereinheit zum Ansaugen und Verdichten eines Kältemittels. Das Gehäuse ist durch einen Gehäusedeckel abgeschlossen, wobei zwischen dem Gehäuse und dem Gehäusedeckel ein Verdichtungsbereich mit abdichtenden Maßnahmen vorgesehen ist. Der Verbindungsbereich zwischen dem Gehäuse und dem Gehäusedeckel ist stets hohen Drücken ausgesetzt, so daß die Verbindungsmittel aufgrund der ganz erheblichen Belastung durch im inneren des Gehäuses herrschende Drücke nicht Selten deformieren, so daß an der Nahtstelle zwischen Gehäuse und Gehäusedeckel Leckagen auftreten. Insoweit ist es bei dem gattungsbildenden Kompressor erforderlich, zusätzlich äußere Dichtmaßnahmen vorzusehen, um nämlich zumindest geringfügige Deformationen der Verbindungsmittel zur Vermeidung von Leckagen kompensieren zu können. Dies ist konstruktiv aufwendig und letztendlich unzureichend.

Der vorliegenden Erfindung liegt daher die Aufgabe zugrunde, einen Kompressor der gattungsbildenden Art derart auszugestalten und weiterzubilden, daß eine Belastung der den Gehäusedeckel mit dem Gehäuse verbindenden Verbindungsmittel wirksam reduziert ist. Außerdem soll eine Druckbelastung der Verbindungsmittel aufgrund innerer Leckagen zumindest weitgehend vermieden sein.

Der erfindungsgemäße Kompressor löst die voranstehende Aufgabe durch die Merkmale des Patentanspruches 1. Danach ist ein Kompressor der gattungsbildenden Art dadurch gekennzeichnet, daß der Verbindungsbereich und gegebenenfalls die Wandung des Gehäuses, durch den sich die Verbindungsmittel hindurch erstrecken, zumindest weitgehend druckentlastet ist, wobei die Druckentlastung durch innere Abdichtungen gegenüber dem äußeren Verbindungsbereich dadurch realisiert ist, daß zwischen dem Verbindungsbereich und dem Hochdruckbereich Dichtungen angeordnet sind.

Erfindungsgemäß ist erkannt worden, dass eine Belastung der Verbindungsmittel, insbesondere in Folge innerer Leckagen, dann jedenfalls weitestgehend vermieden ist, wenn eine Druckentlastung des Verbindungsbereichs vorliegt. Mit anderen Worten sollte - im Idealfall - der die Verbindungsmittel umfassende Verbindungsbereich druckfrei ausgeführt sein, so dass außer der axialen Belastung der Verbindungsmittel keine weitere Belastung, insbesondere keine Biegekräfte, auftreten. Im Konkreten wird dies durch eine innere Abdichtung gegenüber dem äußeren Verbindungsbereich realisiert, so dass sichergestellt ist, dass der die Verbindungsmittel aufweisende Verbindungsbereich mehr oder weniger druckfrei ist. Zusätzliche äußere Abdichtungsmaßnahmen sind bei einer solchen inneren Abdichtung nicht erforderlich. Ganz im Gegenteil könnte der äußere Verbindungsbereich gewollte Leckagen nach außerhalb aufweisen, um nämlich auch insoweit eine weitere Druckentlastung für den Fall gewährleisten zu können, dass dennoch eine innere Leckage auftritt.

im Konkreten sind zwischen dem Verbindungsbereich und dem Hochdruckbereich Dichtungen angeordnet. In dem hier als Hochdruckbereich bezeichneten Bereich herrscht Triebraumdruck, der je nach Regelstellung als Zwischenhochdruck und Saugdruck zu verstehen ist.

Die Verbindungsmittel erstrecken sich in vorteilhafter Weise durch den Gehäusedeckel hindurch in die Wandung des Gehäuses hinein, wobei entlang des Umfangs des Gehäusedeckels mehrere vorzugsweise äquidistant zueinander angeordnete Verbindungsmittel vorgesehen sind. Im Konkreten könnte es sich bei den Verbindungsmitteln um Schrauben handeln, die sich insgesamt durch den Gehäusedeckel hindurch erstrecken und mit ihrem Außengewinde in mit einem entsprechenden Innengewinde ausgestattete Bohrungen in der Wandung des Gehäuses greifen. Beim Festziehen bzw. Festspannen der Schrauben kommt der Schraubenkopf an der Oberfläche des Gehäusedeckels zur Anlage. Ein abdichtendes Verspannen des Gehäusedeckels mit dem Gehäuse ist dadurch möglich.

In vorteilhafter Weise ist der Verbindungsbereich gegenüber dem Hochdruckbereich im Gehäusedeckel abgedichtet. Sofern zwischen dem Gehäuse bzw. der Verdichtereinheit und dem Gehäusedeckel eine Ventilplatte vorgesehen ist, ist es von weiterem Vorteil, wenn der Verbindungsbereich gegenüber der Ventilplatte abgedichtet ist, so daß weder von der Hochdruckseite innerhalb des Gehäuses noch von der Hochdruckseite innerhalb des Gehäusedeckels eine Druckbelastung zu dem Verbindungsbereich gelangen kann.

Bei den Abdichtungen könnte es sich um beliebige Gummidichtungen, so beispielsweise um O-Ringe, handeln. Sonstige konventionelle Abdichtmaßnahmen sind möglich.

Des weiteren ist es im Hinblick auf eine gezielte Druckentlastung des Verbindungsbereichs von weiterem Vorteil, wenn zwischen dem Verbindungsbereich und der Verdichtereinheit bzw. dem Triebraum ein druckentlasteter Raum ausgebildet ist, wobei dieser druckentlastete Raum sich kreisringförmig um die Verdichtereinheit herum erstrecken könnte. Dieser Raum ist vorzugsweise in der Nähe des Eingriffs zwischen Verbindungsmittel bzw. Schraube und Gehäusewandung vorgesehen. Dieser Raum ist geeignet, etwaige Leckagen von innerhalb des Gehäuses bzw. aus dem Triebraum heraus zu kompensieren, jedenfalls dahingehend, daß sogenannte Kriechdrücke nicht unmittelbar auf und nicht in voller Höhe auf die Verbindungsmittel wirken.

Des Weiteren ist es von Vorteil, wenn der druckentlastete Raum gegenüber der Verdichtereinheit bzw. gegenüber dem Triebraum abermals abgedichtet ist.

Zur weiterreichenden Druckentlastung des Raums, vor allem aber der Verbindungsmittel, ist es von weiterem Vorteil, wenn mindestens ein sich aus dem Raum heraus nach außerhalb des Gehäuses erstreckender Entlüftungskanal vorgesehen ist, so daß ungewollte Leckagen aus dem Raum heraus entweichen können, ohne gegenüber den Verbindungsmitteln Druckpolster aufzubauen und so negativ zu wirken.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung des Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
die einzige Figur in einer schematischen Seitenansicht, teilweise und geschnitten, ein Ausführungsbeispiel eines erfindungsgemäßen Kompressors, wobei dort lediglich die im Hinblick auf die beanspruchte Lehre wesentlichen Merkmale gezeigt sind.

Die einzige Figur zeigt einen Kompressor für die Klimaanlage eines Kraftfahrzeugs. Der Kompressor umfaßt ein Gehäuse 1 b und eine in dem Gehäuse 1 b angeordnete Verdichtungseinheit 2 zum Ansaugen und Verdichten eines Kältemittels, wobei es sich bei dem Kältemittel um CO₂ handelt.

Das Kältemittel strömt von einem in einem stirnseitigen Gehäusedeckel 3 ausgebildeten Ansaugbereich 4 durch die Verdichtereinheit 2 hindurch in den ebenfalls im Gehäusedeckel 3 ausgebildeten Auslaßbereich 5. An dieser Stelle sei angemerkt, daß es sich bei dem Ansaugbereich 4 um einen Niederdruckbereich und bei dem Auslaßbereich 5 um einen Hochdruckbereich handelt.

Die einzige Figur läßt des weiteren erkennen, daß der Gehäusedeckel 3 über Verbindungsmittel 6 abdichtend mit dem Gehäuse 1b verbunden ist. Zwischen dem Gehäusedeckel 3 und dem Gehäuse 1 b verbunden ist. Zwischen dem Gehäusedeckel 3 und dem Gehäuse 1 b ist des weiteren ein Zylinderblock 1 a und eine Ventilplatte 7 vorgesehen, auf die hier nicht näher eingegangen wird.

Der Verbindungsbereich 8, durch den sich die Verbindungsmittel 6 hindurcherstrecken, ist zumindest weitgehend druckentlastet, nämlich im Bereich zwischen einer zwischen Verbindungsbereich und Triebraum angeordneten Dichtung 12 und einem druckentlasteten Raum 14, wobei hierunter eine Druckentlastung in Bezug auf den innerhalb des Kompressors generierten Druck, nämlich der Druck im Triebraum, zu verstehen ist.

Die einzige Figur läßt weiter erkennen, daß die Verbindungsmittel 6 als Schrauben ausgeführt sind, wobei die einzige Figur lediglich eine der Schrauben in einer Schnittdarstellung zeigt. Die Schrauben bzw. Verbindungsmittel 6 erstrecken sich durch den Gehäusedeckel 3 hindurch in die Wandung 9 des Gehäuses 1 b hinein, wobei entlang des Umfangs des Gehäuses 1 b mehrere äquidistant zueinander angeordnete Verbindungsmittel bzw. Schrauben vorgesehen sind. Die Außengewinde der Schrauben greifen in mit Innengewinde ausgestattete Bohrungen 10 in der Wandung 9 des Gehäuses 1 b ein und lassen sich dadurch festziehen, so daß der Gehäusedeckel 3 fest mit dem Gehäuse 1 b verspannbar ist.

Die einzige Figur läßt des weiteren erkennen, daß eine Druckentlastung durch innere Abdichtungen gegenüber dem äußeren Verbindungsbereich 8 realisiert ist. Im Konkreten sind zwischen dem Verbindungsbereich 8 und dem Hochdruckbereich - einerseits im Triebraum 11 und andererseits im Gehäusedeckel 3 - Dichtungen angeordnet, wobei der Verbindungsbereich 8 - es handelt sich hier um einen druckentlasteten Verbindungsbereich - gegenüber dem Triebraum 11 bzw. gegenüber der Verdichtereinheit 2 mittels einer Dichtung 12 abgedichtet ist. Im Konkreten handelt es sich dabei um einen O-Ring. Als entlasteter Verbindungsbereich ist der mit Bezugszeichen 8 und dem dort untersten Pfeil gekennzeichnete Bereich sowie die Wandung 9 des Gehäuses 1 b zu verstehen.

Des Weiteren sei angemerkt, daß zwischen dem Gehäusedeckel 3 und der Ventilplatte 7 eine Flachdichtung 16 angeordnet ist. Die Ventilplatte besteht aus einer Sitzplatte und einer als Platte ausgeführten Sauglamelle mit einzelnen Drucklamellen, die im Auslaßbereich 5 angeordnet sind. Die Sitzplatte ist gegenüber der Sauglamelle mit einem O-Ring abgedichtet. Die Sauglamelle ist gegenüber dem Zylinderblock 1 a mit einer Flachdichtung abgedichtet.

Eine weitere Dichtung 13 ist zwischen dem Verbindungsbereich 8 und der Ventilplatte 7 vorgesehen, so daß der Verbindungsbereich 8 bereits durch die hier vorgesehenen Dichtungen 12, 13 bzw. Dichtmaßnahmen zumindest weitgehend druckentlastet ist.

Als weitere Maßnahme zur Druckentlastung des Verbindungsbereichs 8 sowie der Wandung 9 des Gehäuses 1 b ist zwischen dem Verbindungsbereich 8 und der Verdichtereinheit 2 bzw. dem Triebraum 11 ein druckentlasteter Raum 14 vorgesehen, der sich kreisringförmig um die Verdichtereinheit 2 herum erstreckt. Zur Abführung innerer Leckagen und somit zur Vermeidung eines innerhalb des Raumes 14 entstehenden hohen Drucks ist als weitere Maßnahme zur Druckentlastung ein Entlüftungskanal 15 vorgesehen, der sich aus dem Raum 14 heraus nach außerhalb des Gehäuses 1 b erstreckt. Eine aufgrund von Kriechdrücken entstehende Belastung der Verbindungsmittel bzw. Schrauben ist somit weitestgehend vermieden, was die Lebensdauer des Kompressors begünstigt.

## Patentansprüche

1. Kompressor, insbesondere für die Klimaanlage eines Kraftfahrzeugs, mit einem Gehäuse (1b) und einer in dem Gehäuse (1b) angeordneten Verdichtereinheit (2) zum Ansaugen und Verdichten eines Kältemittels, wobei das Kältemittel von einem in einem Gehäusedeckel (3) ausgebildeten Ansaugbereich (4) durch die Verdichtereinheit (2) hindurch in einen ebenfalls in dem Gehäusedeckel (3) ausgebildeten Auslaßbereich (5) strömt und wobei der Gehäusedeckel (3) über Verbindungsmittel (6) abdichtend mit dem Gehäuse (1) verbunden ist,
**dadurch gekennzeichnet, daß** der Verbindungsbereich (8) und gegebenenfalls die Wandung (9) des Gehäuses (1 b), durch den sich die Verbindungsmittel (6) hindurch erstrecken, zumindest weitgehend druckentlastet ist, wobei die Druckentlastung durch innere Abdichtungen gegenüber dem äußeren Verbindungsbereich (8) dadurch realisiert ist, daß zwischen dem Verbindungsbereich (8) und dem Hochdruckbereich Dichtungen (12) angeordnet sind.

2. Kompressor nach Anspruch 1, **dadurch gekennzeichnet, daß** sich die Verbindungsmittel (6) durch den Gehäusedeckel (3) hindurch in die Wandung (9) des Gehäuses (1 b) hinein erstrecken.

3. Kompressor nach Anspruch 1 oder 2, **dadurch gekennzeichnet, daß** entlang des Umfangs des Gehäuses (1 b) mehrere vorzugsweise äquidistant zueinander angeordnete Verbindungsmittel (6) vorgesehen sind.

4. Kompressor nach einem der Ansprüche 1 bis 3, **dadurch gekennzeichnet, daß** die Verbindungsmittel (6) als Schrauben ausgeführt sind, deren Außengewinde in mit Innengewinde ausgestattete Bohrungen (10) in der Wandung (9) des Gehäuses (1b) greifen.

5. Kompressor nach einem der Ansprüche 1 bis 4, **dadurch gekennzeichnet, daß** der Verbindungsbereich (8) gegenüber dem Triebraum (11) bzw. der Verdichtereinheit (2) abgedichtet ist und/oder daß der Verbindungsbereich (8) gegenüber dem Hochdruckbereich im Gehäusedeckel (3) vorzugsweise durch eine Dichtung (13) abgedichtet ist und/oder daß der Verbindungsbereich (8) gegenüber einer zwischen dem Gehäusedeckel (3) und dem Gehäuse (1 b) angeordneten Ventilplatte (7) abgedichtet ist.

6. Kompressor nach einem der Ansprüche 1 bis 5, **dadurch gekennzeichnet, daß** zur Abdichtung O-Ringe vorgesehen sind.

7. Kompressor nach einem der Ansprüche 1 bis 6, **dadurch gekennzeichnet, daß** zwischen dem Verbindungsbereich (8) und der Verdichtereinheit (2) bzw. dem Triebraum (11) ein druckentlasteter Raum (14) ausgebildet ist.

8. Kompressor nach Anspruch 7, **dadurch gekennzeichnet, daß** sich der druckentlastete Raum (14) vorzugsweise kreisringförmig um die Verdichtereinheit (2) herum erstreckt.

9. Kompressor nach Anspruch 6 oder 7, **dadurch gekennzeichnet, daß** der druckentlastete Raum (14) gegenüber der Verdichtereinheit (2) bzw. gegenüber dem - Triebraum (11) abgedichtet ist.

10. Kompressor nach einem der Ansprüche 6 bis 9, **dadurch gekennzeichnet, daß** zur Druckentlastung des Raums (14) mindestens ein sich aus dem Raum (14) heraus nach außerhalb des Gehäuses (1 b) erstreckender Entlüftungskanal (15) vorgesehen ist.

## Claims

1. A compressor, especially for the air conditioning system of a motor vehicle, comprising a housing (1 b) and a compressor unit (2), arranged in the housing (1b), for taking in and compressing a refrigerant, the refrigerant flowing from an intake region (4) formed in a housing cover (3), through the compressor unit (2) and into an outlet region (5) also formed in the housing cover (3), and the housing cover (3) being connected to the housing (1) in a sealing manner by connection means (6),
**characterised in that** the connection region (8), and, if so, the wall (9) of the housing (1b), through which the connection means (6) extend is at least substantially relieved of pressure, the pressure relief being achieved by internal seals with respect to the outer connection region (8) by arranging seals (12) between the connection region (8) and the high-pressure region.

2. A compressor according to claim 1, **characterised in that** the connection means (6) extend through the housing cover (3) and into the wall (9) of the housing (1b).

3. A compressor according to claim 1 or 2, **characterised in that** a plurality of connection means (6) preferably arranged equidistantly from one another are provided about the circumference of the housing (1b).

4. A compressor according to any one of claims 1 to 3, **characterised in that** the connection means (6) are in the form of screws the external thread of which engages internally threaded bores (10) in the wall (9) of the housing (1b).

5. A compressor according to any one of claims 1 to 4, **characterised in that** the connection region (8) is sealed with respect to the drive chamber (11) or the compressor (2), and/or the connection region (8) is sealed with respect to the high-pressure region in the housing cover (3), preferably by a seal (13), and/or the connection region (8) is sealed with respect to a valve plate (7) arranged between the housing cover (3) and the housing (1b).

6. A compressor according to any one of claims 1 to 5, **characterised in that** O-rings are provided for sealing.

7. A compressor according to any one of claims 1 to 6, **characterised in that** a pressure-relieved space (14) is formed between the connection region (8) and the compressor unit (2) or the drive chamber (11).

8. A compressor according to claim 7, **characterised in that** the pressure-relieved space (14) preferably extends annularly about the compressor unit (2).

9. A compressor according to claim 6 or 7, **characterised in that** the pressure-relieved space (14) is sealed with respect to the compressor unit (2) or the drive chamber (11).

10. A compressor according to any one of claims 6 to 9, **characterised in that** at least one venting channel (15) extending out of the space (14) to the outside of the housing (1b) is provided for pressure relief of the space (14).

## Revendications

1. Compresseur, en particulier pour l'installation de conditionnement d'air d'un véhicule automobile, avec un carter (1 b) et une unité de compresseur (2), disposée dans le carter (1 b), pour aspirer et comprimer un fluide frigorigène, le fluide frigorigène s'écoulant depuis une zone d'aspiration (4) formée dans un couvercle de carter (3), à travers l'unité de compresseur (2), dans une zone de sortie (5) formée également dans le couvercle de carter (3), et le couvercle de carter (3) étant relié au carter (1) de manière étanche par l'intermédiaire d'organes de liaison (6),
**caractérisé par le fait que** la zone de liaison ( 8) et le cas échéant la paroi (9) du carter (1b), à travers lesquelles s'étendent les organes de liaison (6), sont au moins largement déchargées de pression, le déchargement de pression étant réalisé par des étanchéités internes par rapport à la zone de liaison (8) extérieure **par le fait que** des joints (8) sont disposés entre la zone de liaison (8) et la zone de haute pression.

2. Compresseur selon la revendication 1,
**caractérisé par le fait que** les moyens de liaison (6) s'étendent à travers le couvercle de carter (3) dans l'intérieur de la paroi (9) du carter (1b).

3. Compresseur selon la revendication 1 ou 2,
**caractérisé par le fait que** plusieurs organes de liaison (6), de préférence disposés équidistants les uns des autres, sont prévus le long de la périphérie du carter (1b).

4. Compresseur selon l'une des revendications 1 à 3,
**caractérisé par le fait que** les organes de liaison (6) sont réalisés sous forme de vis dont les filetages sont en prise dans des alésages (10 ), équipés de taraudages, dans la paroi (9) du carter (1b).

5. Compresseur selon l'une des revendications 1 à 4,
**caractérisé par le fait que** la zone de liaison (8) est étanchée par rapport au volume moteur (11) ou respectivement à l'unité de compresseur (2) et/ou que la zone de liaison (8) est étanchée par rapport à la zone de haute pression dans le couvercle de carter (3), de préférence par un joint (13) , et/ou que la zone de liaison (8) est étanchée par rapport à une plaque de soupape (7) disposée entre le couvercle de carter (3) et le carter (1b).

6. Compresseur selon l'une des revendications 1 à 5,
**caractérisé par** le fait de que des bagues toriques sont prévues pour l'étanchéité.

7. Compresseur selon l'une des revendications 1 à 6,
**caractérisé par le fait qu'**un volume (14) déchargé de pression est formé entre la zone de liaison (8) et l'unité de compresseur (2) ou respectivement le volume moteur (11).

8. Compresseur selon la revendication 7,
**caractérisé par le fait que** le volume (14) déchargé de pression s'étend, de préférence sous forme circulaire , tout autour de l'unité de compresseur (2).

9. Compresseur selon la revendication 6 ou 7,
**caractérisé par le fait que** le volume (14) déchargé de pression est étanché par rapport à l'unité de compresseur (2) ou respectivement par rapport au volume moteur (11).

10. Compresseur selon l'une des revendications 6 à 9,
**caractérisé par le fait qu'**au moins un canal d'aération (15) s'étendant depuis hors du volume (14) vers en dehors du carter (1b) est prévu pour la décharge de pression du volume (14).
